# EUROPÄISCHE PATENTANMELDUNG

(11) **EP 4 666 904 A1**
(43) Veröffentlichungstag der Anmeldung: **24.12.2025**
(21) Anmeldenummer: 25156331.8
(22) Anmeldetag: 06.02.2025
(51) Int. Cl.: A45C 11/18, A45C 13/00, A45C 1/06

(54) **AUFBEWAHRUNGSBEHÄLTNIS FÜR KARTEN**

(30) Priorität: 14.03.2024 DE 102024107331
(71) Anmelder: RIMOWA GmbH, 50829 Köln (DE)
(72) Erfinder: IORDACHE, Marius, 50767 Köln (DE); TONIOLO, Vania, 36077 Altavilla Vicentina (VI) (IT)
(74) Vertreter: Dr. Solf & Zapf Patent- und Rechtsanwalts PartG mbB

(57) **Zusammenfassung**

Die Erfindung betrifft ein Aufbewahrungsbehältnis (1) für Karten (2), wie Kreditkarten, Ausweiskarten o. ä., mit einem ersten, äußeren Behältnisteil (3) und einem zweiten, inneren Behältnisteil (4), wobei die beiden Gehäuseteile (3, 4) von der Grundgestalt her quaderförmig ausgebildet sind und in einem Eckbereich über ein Lager verbunden sind, so dass das zweite Behältnisteil (4) gegenüber dem ersten Behältnisteil (3) zwischen einer Öffnungsstellung und einer Schließstellung verschwenkbar und in diesen Stellungen arretierbar ist. Es wird vorgeschlagen, dass zur Verbindung der Behältnisteile (3, 4) als Lager ein konturierter Montagestift (5) eingesetzt wird, der jeweils korrespondierende, koaxial angeordnete konturierte Durchgriffsöffnungen (6) der Behältnisteile (3, 4) durchgreift. Alternativ oder zusätzlich ist auch vorgesehen, dass im zweiten Behältnisteil (4) Kugeln (7a, 7b) drehbar gelagert sind, die von innen an einer Seitenwand (S31) des ersten Behältnisteiles (3) anliegen und zur Arretierung der Stellungen in eine Lagernut (10) des ersten Gehäuseteiles (3) einrasten und/oder dass im zweiten Behältnisteil (4) an einer seiner Innenseiten eine in den Innenraum hineinragende, insbesondere klemmend auf die Karte(n) (2) wirkende, vorzugsweise aus einem elastomeren Material bestehende Positionierungshilfe (11) vorgesehen ist.

## Beschreibung

Die Erfindung betrifft ein Aufbewahrungsbehältnis für Karten, wie Kreditkarten, Ausweiskarten o. ä., mit einem ersten, äußeren Behältnisteil und einem zweiten, inneren Behältnisteil, wobei die beiden Gehäuseteile von der Grundgestalt her quaderförmig ausgebildet sind und in einem Eckbereich mit einem eine Schwenkachse bildenden Lager verbunden sind, so dass das zweite Behältnisteil gegenüber dem ersten Behältnisteil zwischen einer Öffnungsstellung und einer Schließstellung verschwenkbar ist, wobei das zweite Behältnisteil gegenüber dem ersten Behältnisteil jeweils in der Öffnungsstellung und der Schließstellung arretierbar ist.

"Von der Grundgestalt her quaderförmig ausgebildet" heißt dabei, dass das erste und das zweite Behältnisteil jeweils die Form eines Hexaeders (Sechsflächners) mit jeweils einer rechteckigen Deckfläche und einer rechteckigen Grundfläche (Hauptflächen), mit zwei rechteckigen langen Seitenflächen und mit zwei rechteckigen kurzen Seitenflächen aufweist. Von den vorhandenen Flächen können eine oder mehrere auch ganz oder teilweise (bereichsweise) fehlen, ohne dass dies die quaderförmige Grundgestalt beeinträchtigen würde. Auch Verrundungen von Flächen werden anmeldungsgemäß im Hinblick auf die quaderförmige Grundgestalt nicht als beeinträchtigend aufgefasst.

Ein derartiges Aufbewahrungsbehältnis für Karten ist aus dem deutschen Gebrauchsmuster DE 94 058 87 U1 bekannt. Das Dokument beschreibt ein zweiteiliges Behältnis insbesondere für Karten, Ausweise oder dgl. im Kreditkartenformat, aufweisend ein erstes quaderartiges Behältnisteil mit zwei Hauptflächen, die an drei Seiten miteinander durch Seitenflächen verbunden sind, und das an der vierten Seite offen ist, und ein mit dem ersten Behältnisteil zusammengebautes zweites Behältnisteil mit zwei an die Hauptflächen des ersten Behältnisteiles angepassten Hauptflächen, die an zwei aneinander angrenzenden Seiten miteinander durch Seitenflächen verbunden sind, und das an den verbleibenden beiden Seiten offen ist, wobei das eine Behältnisteil an seinen beiden Hauptflächen mit miteinander fluchtenden Erhebungen und das andere Behältnisteil an seinen beiden Hauptflächen mit miteinander fluchtenden Ausnehmungen ausgebildet ist, in welche die Erhebungen im zusammengebauten Zustand der beiden Behältnisteile zur Ausbildung einer Schwenkachse, um welche die beiden Behältnisteile gegeneinander zwischen einer Verschlussstellung und einer Öffnungsstellung des Behältnisses verschwenkbar sind, eingerastet und dadurch arretiert sind.

Das Behältnis weist demgemäß ein erstes Behältnisteil und ein zweites Behältnisteil auf, welche jeweils aus Kunststoff hergestellt sind. Die beiden Gehäuseteile sind in einem Eckbereich mittels einer, aus den miteinander fluchtenden Ausnehmungen und darin eingreifenden Erhebungen eine Schwenkachse bildenden Schnappfederverbindung verbunden, wobei das zweite Teil über das erste Teil schwenkbar ist. Das erste Behältnisteil weist an einer Stirnseite eine Öffnung für die Karten auf, d. h. diese sind mit ihrer kurzen Kante voran einschiebbar. Ansonsten ist das erste Behältnisteil geschlossen. Die beiden Hauptflächen weisen eine abgestufte Randkontur auf. Zudem weisen die Hauptflächen im Eckbereich eine federnde Zunge mit einer nach außen weisenden Erhebung auf. Das zweite Behältnisteil weist eine Öffnung auf, die sich entlang einer oberen Seitenfläche und einer Stirnseite erstreckt. Das zweite Behältnisteil ist somit an seiner zweiten Stirnseite geschlossen, um die Öffnung im ersten Teil abzudecken. Die Hauptflächen weisen eine Ausnehmung auf, in die zur Bildung der Schwenkachse die Erhebungen eingreifen.

Andere Kartenaufbewahrungsbehältnisse unterschiedlicher Art sind auch aus den Dokumenten US 2021/0251354 A1, WO 2011/067981 A1 und EP 2 756 774 B1 bekannt.

Der Erfindung liegt die Aufgabe zugrunde, mit technisch geringem Aufwand auf kostengünstige Art ein sicheres Kartenaufbewahrungsbehältnis der eingangs genannten Art zur Verfügung zu stellen, welches sich auch durch eine ergonomisch einfache Bedienbarkeit auszeichnet.

Diese Aufgabe wird erfindungsgemäß einerseits gemäß Anspruch 1 dadurch gelöst, dass zur Verbindung des ersten, äußeren Behältnisteiles mit dem zweiten, inneren Behältnisteil in dem Eckbereich ein konturierter Montagestift jeweils korrespondierende, koaxial angeordnete konturierte Durchgriffsöffnungen des ersten Behältnisteiles und des zweiten Behältnisteiles durchgreift, wobei ein maximales Verschwenken des zweiten Behältnisteiles in das erste Behältnisteil hinein und aus diesem heraus durch eine geometrische Kontur des Montagestifts im Zusammenwirken mit den Konturen der Durchgriffsöffnungen der Ober- und Unterschale begrenzt wird. Der Montagestift kann insbesondere als Doppelhohlniet ausgebildet sein.

Diese Aufgabe wird zusätzlich oder alternativ erfindungsgemäß andererseits auch gemäß Anspruch 3 dadurch gelöst, dass im inneren, zweiten Behältnisteil Kugeln drehbar gelagert sind, welche sowohl in der Öffnungsstellung als auch in der Schließstellung an einer inneren Seitenwand des ersten, äußeren Behältnisteiles anliegen. Die Kugeln können, im zweiten Behältnisteil federbelastet, in insbesondere hohlzylindrischen Aufnahmeteilen gelagert sein, die ihrerseits in einer Wand des zweiten, inneren Behältnisteiles befestigt sind. Vorteilhafterweise tritt dadurch zwischen den Wänden der Behältnisteile überwiegend nur eine Rollreibung auf, was die Bedienung erleichtert und den Verschleiß minimiert.

Das erste, äußere Behältnisteil kann an seiner Innenseite mindestens eine Lagernut zum Einrasten der drehbar gelagerten Kugeln aufweisen, wobei nach dem Einrasten der drehbar gelagerten Kugeln ein Verschwenken des inneren, zweiten Behältnisteiles aus der Schließstellung in die Öffnungsstellung relativ zum ersten, äußeren Behältnisteil und zurück begrenzt und kraftfomschlüssig fixiert ist.

Durch die Begrenzung des maximalen Verschwenkens des zweiten Behältnisteiles gegenüber dem ersten Behältnisteil kann vorteilhafterweise - sowohl durch das erfindungsgemäße Zusammenwirken der geometrischen Kontur des Montagestifts mit den Konturen der Durchgriffsöffnungen der Ober- und Unterschale, als auch durch das erfindungsgemäße Einrasten der drehbar gelagerten Kugeln in die Lagernut des ersten Gehäuseteiles - eine stabile Positionierung der Gehäuseteile zueinander eingestellt werden, bei der insbesondere die langen Seiten der jeweiligen Rechtecke der Deckflächen und Grundflächen von erstem Behältnisteil und von zweitem Behältnisteil in einem Winkel von 90 ° und in der Schließstellung in einem Winkel von 0 ° zueinander stehen. Hierbei kann insbesondere vorgesehen sein, dass die Hauptflächen des zweiten Gehäuseteiles durch eine längs einer langen Seite der Rechtecke verlaufende Seitenfläche und durch zwei längs der kurzen Seiten der Rechtecke verlaufende Seitenflächen verbunden sind, so dass das zweite Gehäuseteil an drei Seiten geschlossen und als eine Aufnahmetasche für die Karte(n) ausgebildet ist. Vorhandene Flächen bilden dabei Behältniswände mit einer vom Fachmann festzulegenden Dicke aus, so dass in diesem Fall anmeldungsgemäß die Begriffe "Fläche" und "Wand" synonym gebraucht werden. Das zweite Behältnisteil weist somit - im Gegensatz zum Stand der Technik - an einer Breitseite eine Öffnung für die Karten auf, so dass in der Öffnungsstellung die Karten in ergonomisch verbesserter Weise mit ihren langen Kanten voran einschiebbar sind.

Außerdem wird die der Erfindung zugrundeliegende Aufgabe zusätzlich oder alternativ erfindungsgemäß gemäß Anspruch 8 auch dadurch gelöst, dass das zweite, innere Behältnisteil an einer seiner Innenseiten mindestens eine in den Innenraum des Behältnisteiles hineinragende, insbesondere klemmend auf die Karte(n) wirkende, insbesondere zylindrische oder prismatische, vorzugsweise aus einem elastomeren Material bestehende, Positionierungshilfe für die Karte(n) aufweist, wobei die Positionierungshilfe - wie die Aufnahmeteile für die Kugeln - in einer Aufnahmeöffnung des zweiten Behältnisteiles gehalten ist, die sich insbesondere an oder in einer Seitenwand des zweiten Behältnisteiles befindet und seitlich derart geöffnet ist, dass sie ein Hineinragen der Positionierungshilfe in den Innenraum des zweiten Behältnisteiles ermöglicht. Die Positionierungshilfe kann mit Vorteil mit einer Kappe aus einem Material mit niedriger Reibungszahl, wie einem Silikon- oder PTFE-Band, abgedeckt sein. Die Positionierungshilfe ist somit mit Vorteil mit minimalem technischen Aufwand derart gestaltet, dass die Karten einfach einschiebbar sind, wobei die Positionierungshilfe beim Einschieben nachgibt und keinen nennenswerten Widerstand bildet, dann aber nach dem Einschieben durch eine Federwirkung auf die Kante der Karte diese gegen die gegenüberliegende kurze Seitenfläche des zweiten Behältnisteiles drückt, so dass die Karte eingeklemmt ist und - selbst dann, wenn mindestens eine der Hauptflächen, vorzugsweise beide Hauptflächen, des inneren, zweiten Behältnisteiles zur Erleichterung der Zugänglichkeit der Karte eine größere Ausnehmung aufweisen - an einem Herausfallen sicher gehindert ist.

Weitere vorteilhafte Ausgestaltungen der Erfindung ergeben sich aus der folgenden Figurenbeschreibung und den abhängigen Unteransprüchen.

Es zeigen:
- Fig. 1: eine Vorderansicht einer bevorzugten Ausführungsform eines erfindungsgemäßen Aufbewahrungsbehältnisses für Karten in einer Öffnungsstellung,
- Fig. 2: eine Schnittansicht entlang der Ebene II-II in Fig. 1, jedoch bei Schließstellung des erfindungsgemäßen Aufbewahrungsbehältnisses,
- Fig. 3: eine Schnittansicht entlang der Ebene III-III in Fig. 1,
- Fig. 4: eine perspektivische Explosionsdarstellung der bevorzugten Ausführungsform des erfindungsgemäßen Aufbewahrungsbehältnisses,
- Fig. 5: eine perspektivische Explosionsdarstellung eines zweiten, inneren Behältnisteiles der bevorzugten Ausführungsform des erfindungsgemäßen Aufbewahrungsbehältnisses, mit Blick auf seine Grundfläche,
- Fig. 6: eine Schnittansicht entlang der Ebene VI-VI in Fig. 1, wobei jedoch vergrößert nur der Teilbereich eines Montagestiftes gezeigt ist, der jeweils korrespondierende Durchgriffsöffnungen des ersten Behältnisteiles und des zweiten Behältnisteiles durchgreift,
- Fig. 7: eine perspektivische Explosionsdarstellung des Montagestiftes der bevorzugten Ausführungsform des erfindungsgemäßen Aufbewahrungsbehältnisses und eines Behältnisteiles mit seiner korrespondierenden Durchgriffsöffnung.

In den verschiedenen Figuren der Zeichnung sind gleiche Teile stets mit denselben Bezugszeichen versehen, so dass sie in der Regel nachfolgend auch nur einmal beschrieben werden.

Zu der anschließenden Beschreibung wird beansprucht, dass die Erfindung nicht auf das Ausführungsbeispiel und dabei nicht auf alle oder mehrere Merkmale von beschriebenen Merkmalskombinationen beschränkt ist, vielmehr ist jedes einzelne Teilmerkmal des Ausführungsbeispiels auch losgelöst von allen anderen im Zusammenhang damit beschriebenen Teilmerkmalen für sich von Bedeutung für den Gegenstand der Erfindung.

Wie zunächst aus Fig. 1 bis Fig. 4 hervorgeht, weist ein erfindungsgemäßes Aufbewahrungsbehältnis 1 für Karten 2, wie Kreditkarten, Ausweiskarten o. ä., ein erstes, äußeres Behältnisteil 3 und ein zweites, inneres Behältnisteil 4 auf, wobei die beiden Gehäuseteile 3, 4 von der Grundgestalt her quaderförmig ausgebildet sind und in einem Eckbereich über ein eine Schwenkachse S-S (Fig. 3, Fig. 6) bildendes Lager verbunden sind, so dass das zweite Behältnisteil 4 gegenüber dem ersten Behältnisteil 3 zwischen einer Öffnungsstellung (Fig. 1, 3) und einer Schließstellung (Fig. 2) verschwenkbar ist, wobei das zweite Behältnisteil 4 gegenüber dem ersten Behältnisteil 3 jeweils in der Öffnungsstellung und/oder in der Schließstellung arretierbar ist. Insbesondere ein Überschwenken des zweiten Behältnisteiles 4 in einen Winkel größer als der des in der Öffnungsstellung (Fig. 1, 3) vorgesehenen (von vorzugsweise 90 °) wird dadurch zuverlässig verhindert.

Dabei ist erfindungsgemäß vorgesehen, dass zur Verbindung des ersten, äußeren Behältnisteiles 3 mit dem zweiten, inneren Behältnisteil 4 in dem Eckbereich der Schwenkachse S-S ein konturierter Montagestift 5 jeweils korrespondierende, koaxial angeordnete konturierte Durchgriffsöffnungen 6 des ersten Behältnisteiles 3 und des zweiten Behältnisteiles 4 durchgreift, wobei ein maximales Verschwenken des zweiten Behältnisteiles 4 in das erste Behältnisteil 3 hinein und aus diesem heraus durch eine geometrische Kontur K5 des Montagestifts 5 im Zusammenwirken mit den korrespondierenden Konturen K6 der Durchgriffsöffnungen 6 des ersten Behältnisteiles 3 und/oder des zweiten Behältnisteiles 4 begrenzt ist. Der Montagestift 5 kann als Doppelhohlniet (Einzelteile 5a, 5b, in Fig. 4 - einzeln dargestellt - und in Fig. 6 - zusammengebaut dargestellt) ausgebildet und vorzugsweise aus Metall, insbesondere aus einem rostfreien Stahl, gefertigt sein. Seine Montage ist mit Vorteil vergleichsweise einfacher, und die Verbindung ist höher beanspruchbar und robuster als die mit gemäß dem o. g. Stand der Technik eingesetzten federnden Zungen.

Das erste, äußere Behältnisteil 3 und/oder das zweite, innere Behältnisteil 4 können aus Metall oder aus einem thermoplastischen Kunststoffmaterial, wie beispielsweise Polyamid (PA) oder Polyoxymethylen (POM), bestehen.

Wie bereits eingangs erwähnt wurde, impliziert die quaderförmige Grundgestalt der beiden Gehäuseteile 3, 4, dass das erste Behältnisteil 3 und das zweite Behältnisteil 4 jeweils die Form eines Hexaeders mit jeweils einer rechteckigen Deckfläche S31, S41 und einer rechteckigen Grundfläche S32, S42 (Hauptflächen), mit zwei rechteckigen langen Seitenflächen S33, S34, S43, S44 und mit zwei rechteckigen kurzen Seitenflächen S35, S36, S45, S46 aufweist. Die beiden Gehäuseteile 3, 4 weisen als Hauptflächen also von der Grundgestalt her jeweils eine rechteckige Deckfläche S31, S41 und eine rechteckige Grundfläche S32, S42 auf, die nicht völlig kongruent, jedoch wie die Zeichnung zeigt, aneinander in der Größe angepasst sind und die jeweils größer sind als die Fläche A2 der im Aufbewahrungsbehältnis 1 aufzunehmenden Karte(n) 2.

Von den genannten Flächen S31 bis S36 und S41 bis S46 können eine oder mehrere auch ganz oder teilweise (bereichsweise) fehlen, ohne dass dies die quaderförmige Grundgestalt beeinträchtigen würde. So sind die Flächen S34 bis S36 nicht vorhanden und in den Figuren nicht dargestellt, weil die Hauptflächen S31, S32 des ersten Gehäuseteiles 3 nur durch eine längs einer langen Seite der Rechtecke verlaufende Seitenfläche S33 verbunden sind, so dass das erste Gehäuseteil 3 an drei Seiten offen und zur unbehinderten Aufnahme des zweiten Gehäuseteiles 4 im Querschnitt C-förmig ausgebildet ist. Die einzig vorhandene lange Seitenfläche S33 des ersten Gehäuseteiles 3 ist in ergonomisch vorteilhafter Weise verrundet (siehe Fig. 2, Fig. 3).

Beim zweiten Gehäuseteil 4 fehlt die lange Seitenfläche S43, weil die Hauptflächen S41, S42 des zweiten Gehäuseteiles 4 nur durch die längs einer langen Seite der Rechtecke verlaufende Seitenfläche S44 verbunden sind, sowie durch die beiden längs der kurzen Seiten der Rechtecke S41, S42 verlaufenden Seitenflächen S45, S46, so dass das zweite Gehäuseteil 4 an drei Seiten S44, S45, S46 geschlossen und so als eine Aufnahmetasche für die Karte(n) 2 ausgebildet ist.

Des Weiteren ist vorgesehen, dass im inneren, zweiten Behältnisteil 4 Kugeln 7a, 7b drehbar gelagert sind, die von innen an einer Seitenwand S31 des ersten, äußeren Behältnisteiles 3 anliegen. Diese Kugeln 7a, 7b im zweiten Behältnisteil 4 sind federbelastet in, insbesondere hohlzylindrischen, Aufnahmeteilen 8a, 8b gelagert, welche ihrerseits in Aufnahmeöffnungen 9a, 9b in Wänden S44/S45, S46 des zweiten, inneren Behältnisteiles 4 befestigt sind. Eine Aufnahmeöffnung 9a befindet sich dabei etwa in der Mitte einer kurzen Seite S46 des zweiten Behältnisteiles 4, die andere Aufnahmeöffnung 9b befindet sich in einem Eckbereich der Seitenwände S44/S45, der dem Eckbereich S44/S46 mit der Schwenkachse S auf der langen Seite S44 gegenüber liegt. In der Darstellung gemäß Fig. 5, die dies verdeutlicht, ist das innere, zweite Behältnisteil 4 gegenüber seiner Darstellung in Fig. 4 um 180 ° gedreht.

Das erste, äußere Behältnisteil 3 weist an einer Innenseite S31 mindestens eine - insbesondere in Fig. 4 gut zu erkennende - Lagernut 10 zum Einrasten der drehbar gelagerten Kugeln 7a, 7b auf, wodurch nach dem jeweiligen Einrasten der drehbar gelagerten Kugeln 7a, 7b in die Lagernut 10 ein Verschwenken des inneren, zweiten Behältnisteiles 4 aus der Schließstellung (Fig. 2) in die Öffnungsstellung (Fig. 1, 3) relativ zum ersten, äußeren Behältnisteil 3 und zurück begrenzt und kraftfomschlüssig fixiert ist. Die Lagernut 10 verläuft insbesondere innen, in einem Randbereich der Seitenwand (Grundfläche S31) des äußeren Behältnisteiles 3 parallel zu einer, im vorliegenden Fall der einzig vorhandenen, Längswand S33. In der Schließstellung (Fig. 2) rastet - jeweils unter der Wirkung einer nicht dargestellten, im Inneren des jeweiligen Aufnahmeteils 8a, 8b gelagerten Feder - eine Kugel 7a in die Lagernut 10 ein und in der Öffnungsstellung (Fig. 3) die andere Kugel 7b.

Das erfindungsgemäße Kartenaufbewahrungsbehältnis 1 ist ferner auch dadurch gekennzeichnet, dass das zweite, innere Behältnisteil 4 an einer seiner Innenseiten (Seitenwand S46) mindestens eine in den Innenraum des Behältnisteiles 4 hineinragende, insbesondere klemmend auf die Karte(n) 2 wirkende, insbesondere zylindrische oder prismatische, vorzugsweise aus einem elastomeren Material bestehende Positionierungshilfe 11 für die Karte(n) 2 aufweist. Um die Schwenkbewegung des inneren Behältnisteiles 4 im äußeren Behältnisteil 3 nicht zu behindern, kann die Positionierungshilfe 11 mit einer Kappe 12 aus einem Material mit niedriger Reibungszahl, wie einem Silikon- oder PTFE-Band, abgedeckt sein.

Wie die Aufnahmeteile 8a, 8b für die Kugeln 7a, 7b kann die Positionierungshilfe 11 in einer Aufnahmeöffnung 9c des zweiten Behältnisteiles 4 gehalten sein, die sich an oder in einer Seitenwand S46 des zweiten Behältnisteiles 4 befindet, wobei die Aufnahmeöffnung 9c für die Positionierungshilfe 11 seitlich derart geöffnet ist, dass sie ein Hineinragen der Positionierungshilfe 11 in den Innenraum des zweiten Behältnisteiles 4 ermöglicht. Die Positionierungshilfe 11 wird beim Einführen der Karte(n) 2 in das zweite Behältnisteil 4 geringfügig elastisch deformiert und verklemmt dann die Schmalseite(n) der Karte(n) 2 mit der gegenüberliegenden Seitenwand S45 des zweiten Behältnisteiles 4.

In einer bevorzugten zweckmäßigen Ausgestaltung der Erfindung kann vorgesehen sein, dass mindestens eine der Hauptflächen S41, S42, vorzugsweise beide Hauptflächen S41, S42, des inneren, zweiten Behältnisteiles 4 in einer langen Seite des/der Rechteck(s)/(e) eine das Einstecken und Herausnehmen der Karte(n) 2 begünstigende Ausnehmung 13 aufweisen, wobei die Ausnehmung 13, wie Fig. 4 und Fig. 5 zeigen, jeweils insbesondere von beiden an den kurzen Seite S45, S46 des Rechtecks der Hauptfläche(n) (S41, S42) liegenden Randbereichen ausgehen kann, und wobei sich bevorzugt die Ausnehmung 13 zur Mitte der Hauptfläche(n) S41, S42 hin vergrößert. Fig. 1 zeigt demgegenüber alternativ eine kleinere rechteckige Ausnehmung 13 im Mittenbereich der Deckfläche S41.

Die Erfindung ist nicht auf die dargestellten und beschriebenen Ausführungsbeispiele beschränkt, sondern umfasst auch alle im Sinne der Erfindung gleichwirkenden Ausführungen. Es wird ausdrücklich betont, dass auch die Ausführungsbeispiele nicht auf alle Merkmale in Kombination beschränkt sind, vielmehr kann jedes einzelne Teilmerkmal auch losgelöst von allen anderen Teilmerkmalen für sich eine erfinderische Bedeutung haben. Ferner ist die Erfindung bislang auch noch nicht auf die in den Ansprüchen 1, 3 und 8 definierten Merkmalskombinationen beschränkt, sondern kann auch durch jede beliebige andere Kombination von bestimmten Merkmalen aller insgesamt offenbarten Einzelmerkmale definiert sein. Dies bedeutet, dass grundsätzlich praktisch jedes Einzelmerkmal der unabhängigen Ansprüche weggelassen beziehungsweise durch mindestens ein an anderer Stelle der Anmeldung offenbartes Einzelmerkmal ersetzt werden kann.

Des Weiteren kann der Fachmann im Rahmen der Ansprüche zusätzliche zweckmäßige technische Maßnahmen, wie sie aus dem Stand der Technik bekannt sind, realisieren, ohne dass der Rahmen der Erfindung verlassen wird.

### Bezugszeichenliste

- 1: Aufbewahrungsbehältnis
- 2: Karte
- 3: erstes, äußeres Behältnisteil
- 4: zweites, inneres Behältnisteil
- 5: Montagestift
- 5a, 5b: Einzelteile von 5
- 6: Durchgriffsöffnungen von 3, 4 für 5
- 7a, 7b: Kugeln in 4
- 8a, 8b: Aufnahmeteile für 7a, 7b
- 9a, 9b: Aufnahmeöffnungen in 4 für 8a, 8b
- 9c: Aufnahmeöffnung in 4 für 11
- 10: Lagernut in 3 für 7a, 7b
- 11: Positionierungshilfe für 2 in 4
- 12: Kappe für 11
- 13: Ausnehmung in 4

- A2: Fläche von 2
- K5: Kontur von 5
- K6: Kontur von 6
- S-S: Schwenkachse von 4
- S31-S36: Quaderseiten von 3
- S41-S46: Quaderseiten von 4

## Patentansprüche

1. Aufbewahrungsbehältnis (1) für Karten (2), wie Kreditkarten, Ausweiskarten o. ä., mit einem ersten, äußeren Behältnisteil (3) und einem zweiten, inneren Behältnisteil (4), wobei die beiden Gehäuseteile (3, 4) von der Grundgestalt her quaderförmig ausgebildet sind und in einem Eckbereich mit einem eine Schwenkachse (S) bildenden Lager verbunden sind, so dass das zweite Behältnisteil (4) gegenüber dem ersten Behältnisteil (3) zwischen einer Öffnungsstellung und einer Schließstellung verschwenkbar ist, wobei das zweite Behältnisteil (4) gegenüber dem ersten Behältnisteil (1) jeweils in der Öffnungsstellung und/oder in der Schließstellung arretierbar ist,
**dadurch gekennzeichnet, dass** zur Verbindung des ersten, äußeren Behältnisteiles (3) mit dem zweiten, inneren Behältnisteil (4) in dem Eckbereich ein konturierter Montagestift (5) jeweils korrespondierende, koaxial angeordnete konturierte Durchgriffsöffnungen (6) des ersten Behältnisteiles (3) und des zweiten Behältnisteiles (4) durchgreift, wobei ein maximales Verschwenken des zweiten Behältnisteiles (4) in das erste Behältnisteil (3) hinein und aus diesem heraus durch eine geometrische Kontur (K5) des Montagestifts (5) im Zusammenwirken mit den Konturen (K6) der Durchgriffsöffnungen (6) des ersten Behältnisteiles (3) und des zweiten Behältnisteiles (4) begrenzt ist.

2. Aufbewahrungsbehältnis (1) nach Anspruch 1,
**dadurch gekennzeichnet, dass** der Montagestift (5) als Doppelhohlniet (5a, 5b) ausgebildet ist.

3. Aufbewahrungsbehältnis (1) für Karten (2) nach dem Oberbegriff des Anspruchs 1, insbesondere nach Anspruch 1 oder 2,
**dadurch gekennzeichnet, dass** im inneren, zweiten Behältnisteil (4) Kugeln (7a, 7b) drehbar gelagert sind, die von innen an einer Seitenwand (S31) des ersten, äußeren Behältnisteiles (3) anliegen.

4. Aufbewahrungsbehältnis (1) nach Anspruch 3,
**dadurch gekennzeichnet, dass** die Kugeln (7a, 7b) im zweiten, inneren Behältnisteil (4) federbelastet in, insbesondere hohlzylindrischen, Aufnahmeteilen (8a, 8b) gelagert sind, die ihrerseits in Aufnahmeöffnungen (9a, 9b) in Wänden (S44/S45, S46) des zweiten, inneren Behältnisteiles (4) befestigt sind.

5. Aufbewahrungsbehältnis (1) nach Anspruch 3 oder 4,
**dadurch gekennzeichnet, dass** das erste, äußere Behältnisteil (3) an einer Innenseite (S31) mindestens eine Lagernut (10) zum Einrasten der drehbar gelagerten Kugeln (7a, 7b) aufweist, wodurch nach dem Einrasten der drehbar gelagerten Kugeln (7a, 7b) in die Lagernut ein Verschwenken des inneren, zweiten Behältnisteiles (4) aus der Schließstellung in die Öffnungsstellung relativ zum ersten, äußeren Behältnisteil (3) und zurück begrenzt und kraftfomschlüssig fixiert ist.

6. Aufbewahrungsbehältnis (1) nach Anspruch 5,
**dadurch gekennzeichnet, dass** die Lagernut (10) innen, in einem Randbereich der Seitenwand (S31) des äußeren Behältnisteiles (3) parallel zu einer Längswand (S33) verläuft.

7. Aufbewahrungsbehältnis (1) nach einem der vorhergehenden Ansprüche, **dadurch gekennzeichnet, dass** im inneren, zweiten Behältnisteil (4) zumindest zwei Kugeln (7a, 7b) drehbar gelagert sind, von denen eine Kugel (7b) in der Öffnungsstellung und die andere Kugel (7a) in der Schließstellung in eine/die Lagernut (10) des ersten, äußeren Behältnisteiles (3) einrastet.

8. Aufbewahrungsbehältnis (1) für Karten (2) nach dem Oberbegriff des Anspruchs 1, insbesondere nach einem der Ansprüche 1 bis 7, **dadurch gekennzeichnet, dass** das zweite, innere Behältnisteil (4) an einer seiner Innenseiten mindestens eine in den Innenraum des Behältnisteiles (4) hineinragende, insbesondere klemmend auf die Karte(n) (2) wirkende, insbesondere zylindrische oder prismatische, vorzugsweise aus einem elastomeren Material bestehende Positionierungshilfe (11) für die Karte(n) (2) aufweist.

9. Aufbewahrungsbehältnis (1) nach Anspruch 8,
**dadurch gekennzeichnet, dass** die Positionierungshilfe (11) für die Karte(n) (2) mit einer Kappe (12) aus einem Material mit niedriger Reibungszahl, wie einem Silikon- oder PTFE-Band, abgedeckt ist.

10. Aufbewahrungsbehältnis (1) nach einem der Ansprüche 4 bis 9,
**dadurch gekennzeichnet, dass** die Aufnahmeteile (8a, 8b) für die Kugeln (7a, 7b) und/oder die Positionierungshilfe (11) in Aufnahmeöffnungen (9a, 9b, 9c) des zweiten Behältnisteiles (4) gehalten sind, die sich insbesondere an oder in einer Seitenwand (S45/S44, S46) des zweiten Behältnisteiles (4) befinden, wobei die Aufnahmeöffnung (9c) für die Positionierungshilfe (11) seitlich derart geöffnet ist, dass sie ein Hineinragen der Positionierungshilfe (11) in den Innenraum des zweiten Behältnisteiles (4) ermöglicht.

11. Aufbewahrungsbehältnis (1) nach einem der vorgehenden Ansprüche, **dadurch gekennzeichnet, dass** die beiden Gehäuseteile (3, 4) als Hauptflächen von der Grundgestalt her jeweils eine rechteckige Deckfläche (S31, S41) und eine rechteckige Grundfläche (S32, S42) aufweisen, die aneinander in der Größe angepasst sind und die jeweils größer sind als die Fläche (A2) der im Aufbewahrungsbehältnis aufzunehmenden Karte(n) (2).

12. Aufbewahrungsbehältnis (1) nach Anspruch 11,
**dadurch gekennzeichnet, dass** die Hauptflächen (S31, S32) des ersten Gehäuseteiles (3) nur durch eine längs einer langen Seite der Rechtecke verlaufende Seitenfläche (S33) verbunden sind, so dass das erste Gehäuseteil (3) zur unbehinderten Aufnahme des zweiten Gehäuseteiles (4) an drei Seiten offen und im Querschnitt C-förmig ausgebildet ist.

13. Aufbewahrungsbehältnis (1) nach Anspruch 11 oder 12,
**dadurch gekennzeichnet, dass** die Hauptflächen (S41, S42) des zweiten Gehäuseteiles (4) durch eine längs einer langen Seite der Rechtecke verlaufende Seitenfläche (S44) und durch zwei längs der kurzen Seiten der Rechtecke verlaufende Seitenflächen (S45, S46) verbunden sind, so dass das zweite Gehäuseteil (4) an drei Seiten geschlossen und als eine Aufnahmetasche für die Karte(n) (2) ausgebildet ist.

14. Aufbewahrungsbehältnis (1) nach einem der Ansprüche 11 bis 13,
**dadurch gekennzeichnet, dass** in der Öffnungsstellung die langen Seiten der jeweiligen Rechtecke der Deckflächen (S31, S41) und Grundflächen (S32, S42) von erstem Behältnisteil (3) und von zweitem Behältnisteil (4) in einem Winkel von 90 ° und in der Schließstellung in einem Winkel von 0 ° zueinander stehen.

15. Aufbewahrungsbehältnis (1) nach einem der Ansprüche 3 bis 14,
**dadurch gekennzeichnet, dass** von (den) im inneren, zweiten Behältnisteil (4) drehbar gelagerten Kugeln (7a, 7b) zumindest eine Kugel (7a) im Bereich einer/der langen Seiten der Rechtecke (S44) des inneren, zweiten Behältnisteiles (4) und zumindest eine Kugel (7b) im Bereich einer/der kurzen Seiten (S46) der Rechtecke des inneren, zweiten Behältnisteiles (4) gelagert sind.

16. Aufbewahrungsbehältnis (1) nach einem der Ansprüche 11 bis 15,
**dadurch gekennzeichnet, dass** mindestens eine der Hauptflächen (S41, S42), vorzugsweise beide Hauptflächen (S41, S42), des inneren, zweiten Behältnisteiles (4) in einer langen Seite des/der Rechteck(s)/(e) eine Ausnehmung (13) aufweisen, wobei die Ausnehmung (13) jeweils insbesondere von beiden an den kurzen Seite (S45, S46) des Rechtecks der Hauptfläche(n) (S41, S42), liegenden Randbereichen ausgeht, wobei sich bevorzugt die Ausnehmung zur Mitte der Hauptfläche(n) (S41, S42), hin vergrößert.

17. Aufbewahrungsbehältnis (1) nach einem der vorgehenden Ansprüche, **dadurch gekennzeichnet, dass** das erste, äußere Behältnisteil (3), das zweite innere Behältnisteil (4) und/oder der konturierte Montagestift (5) aus Metall besteh(t)/(en).

18. Aufbewahrungsbehältnis (1) nach einem der vorgehenden Ansprüche, **dadurch gekennzeichnet, dass** das erste, äußere Behältnisteil (3) und/oder das zweite, innere Behältnisteil (4) aus einem thermoplastischen Kunststoffmaterial, wie beispielsweise Polyamid (PA) oder Polyoxymethylen (POM), besteh(t)/(en).
